# EUROPÄISCHE PATENTSCHRIFT

(11) **EP 3 047 749 B1**
(45) Veröffentlichungstag und Bekanntmachung des Hinweises auf die Patenterteilung: **06.12.2017**
(21) Anmeldenummer: 16020010.1
(22) Anmeldetag: 15.01.2016
(51) Int. Cl.: A44C 5/00, A44C 17/02

(54) **ZIERBAND**
ORNAMENTAL BAND
BANDE D'ORNEMENT

(30) Priorität: 26.01.2015 DE 202015000501 U; 20.07.2015 DE 202015005029 U
(43) Veröffentlichungstag der Anmeldung: 27.07.2016
(73) Patentinhaber: Vivax-marketing, 14712 Rathenow (DE)
(72) Erfinder: Novatscheck, Monik, 14712 Rathenow (DE); Mau, Britta, 14712 Rathenow (DE)
(74) Vertreter: Munk, Ludwig Hubert

(56) Entgegenhaltungen:
- FR-A1- 2 505 153
- FR-A1- 2 916 324
- FR-A5- 2 040 032
- US-A1- 2008 060 110
- US-A1- 2013 330 996

## Beschreibung

Die Erfindung betrifft ein Zierband, insbesondere ein Armband, das einen streifenförmigen Verzierungsträger aufweist, dem eine Verzierung zugeordnet ist.

Vielfach besteht beim Besitzer eines derartigen Armbands der Wunsch, dieses nach eigenen Vorstellungen selbst verzieren zu können.

Aus der FR 2 505 153 A1 ergibt sich ein Bausatz mit mehreren wahlweise unterschiedlich miteinander kombinierbaren Teilen zur Erstellung demontierbarer Möbel, Spielsachen etc.. Zu diesem Bausatz gehören unter anderem auch durch Verbindungswinkel und Nieten miteinander verbindbare Lochplatten, deren über die gesamte Plattenfläche verteilte Löcher rasterförmig in Form von parallel nebeneinander angeordneten, um einen halben Lochabstand gegeneinander versetzten Lochreihen angeordnet sind und quadratische Rasterfelder bilden. Diese Löcher dienen dabei einerseits zur Aufnahme von den Verbindungswinkeln zugeordneten Nieten und andererseits zur Aufnahme von Accessoires, welche die Größe eines Rasterfelds aufweisen und als Steckelemente mit in wenigstens ein Loch des zugeordneten Rasterfelds einsteckbaren Steckzapfen ausgebildet sein können. Diese bekannte Anordnung bezieht sich ersichtlich auf größere, kastenförmige Einrichtungs- und Gebrauchsgegenstände mit durch miteinander verbindbare Platten gebildeten Seiten- und Zwischenwänden. Ein Hinweis auf einen bandartigen Gegenstand ergibt sich hieraus nicht.

Aus der FR 2 916 324 A1 ergibt sich ein Armband, das mehrschichtig aufgebaut ist und eine durch zwei aufeinander liegende Riemen gebildete Oberseite und eine durch ein darunter angeordnetes Futter gebildete Unterseite aufweist, wobei die übereinander angeordneten Riemen durch Nieten mit an der Unterseite umbiegbaren Stecklaschen verbunden sind, deren umgebogene Enden durch das untere Futter verdeckt werden. Die Köpfe der Nieten können Verzierungen tragen. Eine rasterförmig aufgebaute Verzierung des gesamten Armbands ist jedoch nicht vorgesehen.

Hiervon ausgehend ist es daher die Aufgabe der vorliegenden Erfindung, ein Zierband eingangs erwähnter Art so zu verbessern, dass auf einfache Weise eine individuell gestaltbare Verzierung möglich ist.

Diese Aufgabe wird erfindungsgemäß dadurch gelöst, dass der Verzierungsträger mit rasterförmig angeordneten Perforationen in Form von parallel nebeneinander angeordneten Lochreihen versehen ist, die in Längsrichtung und seitlich jeweils um einen halben Lochabstand gegeneinander versetzt sind und deren Löcher quadratische Rasterfelder bilden, wobei jeder Rasterfeldseite wenigstens ein Loch zugeordnet ist und dass die am Verzierungsträger anbringbare Verzierung rasterförmig aufgebaut ist und aus einem Satz von jeweils einem Rasterfeld zugeordneten Ziernieten besteht, die jeweils einen Nietkopf mit an die Größe der Rasterfelder angepasster Größe und wenigstens ein von der Rückseite des Zierkopfes abstehendes, einem Loch des jeweils zugeordneten Rasterfelds zugeordnetes Steckelement aufweisen, mit welchem die Zierniete lösbar am Verzierungsträger festlegbar ist.

Die rasterförmig angeordneten Perforationen und die in der Größe zur Rastereinteilung passenden Ziernieten ermöglichen in vorteilhafter Weise eine vielfältige, individuelle Gestaltung der am Verzierungsträger anbringbaren Verzierung und gewährleisten dennoch eine einfache Anbringbarkeit sowie eine gewisse Führung bei der Anbringung der Verzierung in Richtung einer kubistischen Gestaltung der Verzierung. Hierdurch wird der Spieltrieb von Kindern etc. gefördert. Das erfindungsgemäße Zierband eignet sich daher sehr gut als den Spieltrieb und die geometrische Vorstellung förderndes Spielzeug.

Vorteilhafte Ausgestaltungen und zweckmäßige Fortbildungen der übergeordneten Maßnahmen sind in den Unteransprüchen angegeben.

So können die Rasterfelder vorteilhaft so gelegt sein, dass ihre vier Seiten durch das jeweils zugeordnete Loch in der Mitte unterteilt sind. Hierdurch können die Ziernieten vorteilhaft jeweils zwei in der Mitte einander gegenüberliegender Seitenkanten angeordnete Steckelemente aufweisen, deren Abstand somit einen Lochabstand entspricht. Die Verwendung von zwei Steckelementen gewährleistet eine unverdrehbare Anbringung der Ziernieten.

Eine weitere vorteilhafte Maßnahme kann darin bestehen, dass die Steckelemente als umbiegbare Stecklaschen ausgebildet sind. Dies ergibt eine besonders einfache Montierbarkeit der Ziernieten und ermöglicht in vorteilhafter Weise auch eine leichte Lösbarkeit, so dass auch ein einfacher Austausch möglich ist. Zweckmäßig sind die Stecklaschen an ihrem freien Ende etwa halbkreisförmig abgerundet, was einer Verletzungsgefahr vorbeugt und eine einfache Handhabung ermöglicht.

In weiterer Fortbildung der übergeordneten Maßnahmen können die Ziernieten einen aus einem verformbaren Material, insbesondere Blech, bestehenden, die Stecklaschen enthaltenden Grundkörper aufweisen, der zumindest an der Sichtseite mit einer Zierauflage versehen ist, so dass hiermit ein gewünschter ästhetischer Eindruck erreicht werden kann. Bei der Zierauflage kann es sich in einfachen Fällen vorteilhaft nur um eine Lackierung in einer gewünschten Farbe handeln.

Zweckmäßig kann der Nietkopf jeder Zierniete eine der Form des Umrisses eines zugeordneten Rasterfelds entsprechende, quadratische Form aufweisen. Dies unterstützt die Erzeugung kubistisch erscheinender Verzierungen.

Eine weitere vorteilhafte Maßnahme kann darin bestehen, dass bei einem als Ziergegenstand ausgebildeten Band mit einem den Verzierungsträger bildenden streifenförmigen Bandkörper die Lochreihen über die Länge des Bandkörpers durchgehen und dieser zu seiner Mittellängsachse symmetrisch ausgebildet ist. Dies macht eine einfache Teilung des Bandkörpers möglich, was den Spieltrieb weiter unterstützen und damit die Eignung als Spielzeug weiter erhöhen kann.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar. Die Erfindung wird nachstehend am Beispiel eines Armbands beschrieben. Andere Anwendungen sind jedoch ebenfalls möglich.

In der nachstehend beschriebenen Zeichnung zeigen:
- Figur 1: eine Draufsicht auf einen mit einer Verzierung versehenen Zierkörper am Beispiel eines mit einer Verzierung versehenes Armbands in einem gestreckten, geöffneten Zustand,
- Figur 2: eine Draufsicht auf einen dem Bandkörper der Anordnung gemäß Figur 1 zugrundeliegenden Bandabschnitt in vergrößerter Darstellung und
- Figur 3: eine perspektivische Ansicht einer der Anordnung gemäß Figur 1 zugrundeliegenden Zierniete in vergrößerter Darstellung.

Bei dem der Figur 1 zugrundeliegenden Band 1 handelt es sich um ein in einem gestreckten, offenen Zustand dargestelltes Armband. Dieses besteht aus einem einen Verzierungsträger bildenden streifenförmigen Bandkörper 2, auf dem eine Verzierung 3 in Form von kubistisch erscheinenden Figuren angebracht ist. Der Bandkörper 2 ist im Bereich seiner Enden mit Verschlusselementen 4, hier in Form von Druckknöpfen, versehen. Zur Bildung eines geschlossenen Rings werden die Verschlusselemente 4 der beiden Enden einfach in gegenseitigen Eingriff gebracht. An jedem Ende des Bandkörpers 2 sind zweckmäßig zwei symmetrisch zur Mitte angeordnete Verschlusselemente vorgesehen. Zur Bildung des Bandkörpers 2 findet zweckmäßig streifenförmiges, gummielastisches Material, vorzugsweise in Form von gummielastischem Kunststoff Verwendung.

Der Bandkörper 2 ist, wie am besten aus Figur 2 ersichtlich ist, mit rasterförmig angeordneten, durch Löcher 5 gebildeten Perforationen versehen, die in Form von über seine Länge durchgehenden, parallel nebeneinander angeordneten, in Figur 2 unten durch Linien markierten Lochreihen 6 angeordnet sind, die in Längsrichtung und seitlich jeweils um einen halben Lochabstand a gegeneinander versetzt sind, deren Löcher 5 in Figur 2 (oben) ebenfalls durch Linien markierte, quadratische Rasterfelder 7 bilden. Jeder Seite der Rasterfelder 7 ist jeweils mindestens ein Loch 5 zugeordnet, das hier vorteilhaft die jeweils zugeordnete Seite in der Mitte unterteilt. Die Rasterfelder 7 haben eine Seitenlänge von einem Lochabstand a oder einem Vielfachen davon. Die die Perforation bildenden Löcher 5 sind zweckmäßig ausgestanzt und können einen runden oder rechteckigen Querschnitt aufweisen. Im dargestellten Beispiel besitzen die die Perforationen bildenden Löcher 5 einen quadratischen Querschnitt.

Die Lochreihen 6 sind so über die Breite des Bandkörpers 2 verteilt, dass sich wie bei den Verschlusselementen 4 eine zur Mittellängsachse des Bandkörpers 2 symmetrische Anordnung ergibt. Hierdurch wird ermöglicht, einen breiteren Bandkörper 2 durch einen entlang der Mittellängsachse geführten Schnitt in zwei Hälften zu teilen, was den Spieltrieb weiter erhöhen kann. Um eine derartige Teilung zu erleichtern, kann die Mittellängsachse zweckmäßig durch eine Einkerbung etc. markiert sein. Diese befindet sich vorteilhaft auf der bei geschlossenem Armband nach innen gewandten Seite des Bandkörpers 2 und tritt daher beim Tragen des ungeteilten Armbands nicht in Erscheinung.

Die dem Bandkörper 2 zugeordnete Verzierung 3 ist, wie am besten aus Figur 1 erkennbar ist, zum durch die Perforationen gebildeten Raster passend rasterförmig aufgebaut. Die Verzierung 3 besteht hierzu aus mehreren, jeweils einem Rasterfeld 7 zugeordneten Ziernieten 8. Zweckmäßig kommt ein Band hier vorliegender Art als Bausatz mit einem leeren Bandkörper 2 und einem Satz von ausreichend vielen Ziernieten 8 in den Handel. Der Besitzer kann dann die gewünschten Ziernieten 8 auswählen und am Bandkörper 2 selbst anbringen und dabei eine gewünschte kubistische Form erzeugen.

Die Ziernieten 8 sind jeweils einem Rasterfeld 7 zugeordnet und besitzen, wie aus Fig. 3 ersichtlich ist, jeweils einen Nietkopf 9 mit an die Größe des zugeordneten Rasterfelds 7 angepasster Größe und wenigstens ein von der Rückseite des Nietkopfes 9 abstehendes Steckelement 10, das durch ein jeweils zugeordnetes Perforationsloch 5 durchgesteckt und vorzugsweise lösbar fixiert werden kann. Im dargestellten Beispiel besitzt der Nietkopf 9 eine der quadratischen Form der Rasterfelder 7 entsprechende quadratische Form mit entsprechender Größe und kann dementsprechend das jeweils zugeordnete Rasterfeld 7 komplett abdecken. Vom Nietkopf 9 stehen im dargestellten Beispiel zwei seitlich vorgesehene, einander gegenüberliegende Steckelemente 10 ab, die in der Mitte einander gegenüberliegender Seitenkanten des Nietkopfes 9 angeordnet sind, deren Abstand dementsprechend dem Rastermaß, hier dem Lochabstand a entspricht.

Die Steckelemente 10 sind vorteilhaft als seitlich umbiegbare Stecklaschen ausgebildet, die einfach durch das zugeordnete Perforationsloch 5 durchgesteckt werden und deren an der Rückseite überstehendes Ende seitlich umgebogen wird, wodurch sich eine zuverlässige Befestigung ergibt, die durch nachträgliches Aufbiegen der umgebogenen Stecklaschen auch wieder lösbar ist. Die die Steckelemente 10 bildenden Stecklaschen besitzen im dargestellten Beispiel eine zu ihrem freien Ende hin keilförmig verjüngte Form und sind am freien Ende etwa halbkreisförmig abgerundet. Die lichte Weite der Perforationslöcher 5 entspricht dabei der größten Breite der die Steckelemente 10 bildenden Stecklaschen im Bereich des Nietkopfes 9.

Die Ziernieten 8 sind jeweils aus einem die Steckelemente 10 und einen diese tragenden, dem Nietkopf 9 zugeordneten Kopfteil enthaltenden Grundkörper 11 aufgebaut, der aus einem leicht d.h. manuell verformbaren Material, zweckmäßig einem dünnen Metallblech, besteht und dementsprechend einfach als Stanzformling hergestellt werden kann. Auf diese Weise ergibt sich automatisch eine leichte Umbiegbarkeit der die Steckelemente 10 bildenden Stecklaschen. Auf der Sichtseite des Grundkörpers 11 ist eine Zierauflage 12 angebracht, bei der es sich einfach um eine Lackschicht oder Kunststoffbeschichtung etc. handeln kann. Aber auch aufgeklebte Aufsätze, wie Ziersteine etc. wären denkbar.

Vorstehend wurde die Erfindung anhand eines Armbands erläutert. Dabei handelt es sich zwar um eine bevorzugte Anwendung. Die Erfindung ist jedoch hierauf nicht beschränkt. Es gibt zahlreiche andere Anwendungsmöglichkeiten, bei denen die Vorteile der Erfindung zum Tragen kommen können, beispielsweise Gürtel. Taschen, Mappen, Etuis, Bekleidungsstücke und Accessoires etc..

## Patentansprüche

1. Zierband, insbesondere Armband (1), das einen streifenförmigen Verzierungsträger (2) aufweist, dem eine Verzierung (3) zugeordnet ist, **dadurch gekennzeichnet, dass** der Verzierungsträger (2) mit rasterförmig angeordneten Perforationen in Form von parallel nebeneinander angeordneten Lochreihen (6) versehen ist, die in Reihenlängsrichtung und seitlich jeweils um einen halben Lochabstand gegeneinander versetzt sind und deren Löcher (5) quadratische Rasterfelder (7) bilden, wobei jeder Rasterfeldseite mindestens ein Loch (5) zugeordnet ist, und dass die am Verzierungsträger (2) anbringbare Verzierung (3) rasterförmig aufgebaut ist und aus einem Satz von jeweils einem Rasterfeld (7) zugeordneten Ziernieten (8) besteht, die jeweils einen Nietkopf (9) mit an die Größe der Rasterfelder (7) angepasster Größe und wenigstens ein von der Rückseite des Nietkopfes (9) abstehendes, einem Loch (5) des jeweils zugeordneten Rasterfelds (7) zugeordnetes Steckelement (10) aufweisen, mit welchem die Zierniete (8) lösbar am Verzierungsträger (2) festleg bar ist.

2. Zierband nach Anspruch 1, **dadurch gekennzeichnet, dass** die vier Seiten jedes Rasterfelds (7) durch ein jeweils zugeordnetes Loch (5) in der Mitte unterteilt sind.

3. Zierband nach einem der vorhergehenden Ansprüche, **dadurch gekennzeichnet, dass** die Ziernieten (8) jeweils zwei in der Mitte einander gegenüberliegender Seitenkanten angeordnete Steckelemente (10) aufweisen, deren Abstand einem Lochabstand entspricht.

4. Zierband nach einem der vorhergehenden Ansprüche, **dadurch gekennzeichnet, dass** die Steckelemente (10) als umbiegbare Stecklaschen ausgebildet sind, vorzugsweise die die Steckelemente (10) bildenden, umbiegbaren Stecklaschen an ihrem freien Ende halbkreisförmig abgerundet und vorzugsweise zu ihrem freien, vom Nietkopf (9) abgewandten Ende hin verjüngt sind.

5. Zierband nach einem der vorhergehenden Ansprüche, **dadurch gekennzeichnet, dass** die Löcher (5) eine der nietkopfseitigen Breite der Steckelemente (10) entsprechende lichte Weite aufweisen.

6. Zierband nach Anspruch 5, **dadurch gekennzeichnet, dass** die Löcher (5) einen quadratischen Querschnitt mit der größten Breite der Steckelemente (10) entsprechender Kantenlänge aufweisen.

7. Zierband nach einem der vorhergehenden Ansprüche 4 bis 6, **dadurch gekennzeichnet, dass** die die Stecklaschen bildenden Steckelemente (10) aus einem verformbaren Material, insbesondere Metallblech, gebildet sind.

8. Zierband nach einem der vorhergehenden Ansprüche, **dadurch gekennzeichnet, dass** die Ziernieten (8) einen aus einem verformbaren Material, insbesondere Metallblech, bestehenden, die Steckelemente (10) enthaltenden Grundkörper (11) aufweisen, der zumindest an seiner den Steckelementen (10) gegenüberliegenden Sichtseite mit einer Zieräuflage (12) versehen ist.

9. Zierband nach Anspruch 8, **dadurch gekennzeichnet, dass** die Zierauflage (12) als Lackierung ausgebildet ist.

10. Zierband nach einem der vorhergehenden Ansprüche, **dadurch gekennzeichnet, dass** der Nietkopf (9) jeder Zierniete (8) eine der Form des Umrisses eines Rasterfelds (7) entsprechende, quadratische Form aufweist.

11. Zierband nach einem der vorhergehenden Ansprüche, **dadurch gekennzeichnet, dass** bei einem den Zierkörper bildenden Band mit einem als Verzierungsträger (2) ausgebildetem streifenförmigen Bandkörper die Lochreihen über die Länge des Bandkörpers durchgehen und dieser zu seiner Mittellängsachse symmetrisch ausgebildet ist.

12. Zierband nach Anspruch 11, **dadurch gekennzeichnet, dass** der als Verzierungsträger (2) ausgebildete Bandkörper eine entlang der Mittellängsachse verlaufende, vorzugsweise als Schwächungslinie ausgebildete Markierung aufweist.

13. Zierband nach einem der vorhergehenden Ansprüche 11 oder 12, **dadurch gekennzeichnet, dass** der als Verzierungskörper ausgebildete Bandkörper als endliches Band mit im Bereich der Bandenden symmetrisch zur Mittellängsachse angeordneten Verschlusselementen (4) ausgebildet ist.

14. Zierband nach einem der vorhergehenden Ansprüche, **dadurch gekennzeichnet, dass** der Verzierungsträger (2) aus einem gummielastischen Material, vorzugsweise aus gummielastsichem Kunststoff, besteht.

## Claims

1. An ornamental band, in particular a wristband (1), having a strip-like ornament carrier (2) which is associated with a ornament (3), **characterized in that** the ornament carrier (2) is provided with perforations arranged in a grid-like manner in the form of perforated rows (6) of holes, which are arranged in parallel adjacent to each other, which are offset with respect to each other in the longitudinal direction of the rows and laterally in each case by half a hole distance, and whose holes (5) form square grid fields (7), wherein each grid field side is associated with at least one hole (5), and that the ornament (3) which can be applied to the ornament carrier (2) is formed in the manner of a grid and consists of a set of ornamental rivets (8) which are each associated with one grid field (7) and which each comprise a rivet head (9) of a size adjusted to the size of the grid fields (7) and at least one insert element (10) which protrudes from the rear side of the rivet head (9) and is associated with a hole (5) of the respectively associated grid field (7), with which the ornamental rivet (8) can be detachably secured to the ornament carrier (2).

2. An ornamental band according to claim 1, **characterized in that** the four sides of each grid field (7) are divided in the middle by a respectively associated hole (5).

3. An ornamental band according to one of the preceding claims, **characterized in that** the ornamental rivets (8) each have two insert elements (10) which are arranged in the centre of mutually opposite side edges and whose distance corresponds to a hole spacing.

4. An ornamental band according to one of the preceding claims, **characterized in that** the insert elements (10) are formed as flexible insertion tabs, wherein the flexible insertion tabs, which preferably form the insert elements (10), are rounded in a semicircular manner at their free end, and preferably taper towards their free end which faces away from the rivet head (9).

5. An ornamental band according to one of the preceding claims, **characterized in that** the holes (5) have a clear width corresponding to the rivet head-side width of the insert elements (10).

6. An ornamental band according to claim 5, **characterized in that** the holes (5) have a square cross-section with an edge length corresponding to the greatest width of the insert elements (10).

7. An ornamental band according to one of the preceding claims 4 to 6, **characterized in that** the insert elements (10) forming the insertion tabs are formed from a deformable material, in particular sheet metal.

8. An ornamental band according to one of the preceding claims; **characterized in that** the ornamental rivets (8) have a main body (11) which consists of a deformable material, in particular sheet metal, contains the insert elements (10) and is provided at least on its visible side opposite the insert elements (10) with an ornament support (12).

9. An ornamental band according to claim 8, **characterized in that** the ornament support (12) is designed as a lacquering.

10. An ornamental band according to one of the preceding claims, **characterized in that** the rivet head (9) of each ornamental rivet (8) has a square shape corresponding to the shape of the contour of a grid field (7).

11. An ornamental band according to one of the preceding claims, **characterized in that** in the case of a band forming the ornamental body and having a strip-shaped band body formed as an ornament carrier (2), the row of holes are consistent over the length of the band body and the latter is formed symmetrically to its central longitudinal axis.

12. An ornamental band according to claim 11, **characterized in that** the band body formed as an ornament carrier (2) has a marking which runs along the central longitudinal axis and preferably is designed as a weakening line.

13. An ornamental band according to one of the preceding claims 11 or 12, **characterized in that** the band body formed as an ornament body is designed as a finite band with closure elements (4) arranged symmetrically to the central longitudinal axis in the region of the band ends.

14. An ornamental band according to one of the preceding claims, **characterized in that** the ornament support (2) consists of a rubber-elastic material, preferably of rubber-elastic plastic.

## Revendications

1. Bande ornementale, en particulier bracelet (1), portant un support d'ornementation (2) en forme de bande auquel sont associés une ornementation (3), **caractérisée en ce que** le support d'ornementation (2) est muni de perforations disposés selon un quadrillage sous forme de rangées de trous (6) disposées parallèlement les unes aux autres, décalées dans le sens longitudinal de la rangée et latéralement chacune par rapport aux autres de la moitié de l'écartement entre les trous, et dont les trous (5) forment des champs de quadrillage carrés (7), chaque côté du champ de quadrillage étant associé à au moins un trou (5), et **en ce que** l'ornementation (3) pouvant être appliquée sur le support d'ornementation (2) est en forme de quadrillage et se compose d'un jeu de rivets ornementaux (8) associés chacun à un champ de quadrillage (7), qui présentent chacun une tête de rivet (9) d'une taille adaptée à celle des champs de quadrillage (7) et au moins un élément à insérer (10) dépassant de la face arrière de la tête de rivet (9) et associé à un trou (5) du champ de quadrillage (7) associé, avec lequel le rivet ornemental (8) peut être fixé de façon amovible au support d'ornementation (2).

2. Bande ornementale selon la revendication 1, **caractérisée en ce que** les quatre côtés de chaque champ de quadrillage (7) sont partagés au milieu par un trou (5) correspondant.

3. Bande ornementale selon l'une des revendications précédentes, **caractérisée en ce que** les rivets ornementaux (8) présentent chacun deux éléments à insérer (10) disposés au milieu de bords latéraux qui se font face, dont l'écartement correspond à un écartement des trous.

4. Bande ornementale selon l'une des revendications précédentes, **caractérisée en ce que** les éléments à insérer (10) sont conformés comme des pattes à insérer pliables, les pattes à insérer pliables qui forment les éléments à insérer (10) étant de préférence arrondies en demi-cercle à leur extrémité libre et se resserrant de préférence vers leur extrémité libre éloignée de la tête de rivet (9).

5. Bande ornementale selon l'une des revendications précédentes, **caractérisée en ce que** les trous (5) présentent une largeur ouverte correspondant à la largeur des éléments à insérer (10) du côté de la tête de rivet.

6. Bande ornementale selon la revendication 5, **caractérisée en ce que** les trous (5) présentent une section carrée avec une longueur de côté correspondant à la plus grande largeur des éléments à insérer (10).

7. Bande ornementale selon l'une des revendications 4 à 6, **caractérisée en ce que** les éléments à insérer (10) formant des pattes à insérer sont faits d'un métal déformable, en particulier de tôle métallique.

8. Bande ornementale selon l'une des revendications précédentes, **caractérisée en ce que** les rivets ornementaux (8) composés d'un matériau déformable, en particulier de tôle métallique, et contenant les éléments à insérer (10) présentent un corps de base (11) qui possède, au moins sur sa face visible opposée aux éléments à insérer (10), une couverture ornementale (12).

9. Bande ornementale selon la revendication 8, **caractérisée en ce que** la couverture ornementale (12) est réalisée comme une peinture.

10. Bande ornementale selon l'une des revendications précédentes, **caractérisée en ce que** la tête de rivet (9) de chaque rivet ornemental (8) présente une forme carrée correspondant à la forme du contour d'un champ de quadrillage (7).

11. Bande ornementale selon l'une des revendications précédentes, **caractérisée en ce que** lorsqu'une bande forme le corps d'ornementation avec un corps de bande en forme de ruban conformé comme un support d'ornementation (2), les rangées de trous sont continues sur la longueur du corps de bande et symétriques par rapport à son axe longitudinal médian.

12. Bande ornementale selon la revendication 11, **caractérisée en ce que** le corps de bande conformé comme un support d'ornementation (2) présente un marquage suivant l'axe longitudinal médian et de préférence conçu comme une ligne d'affaiblissement.

13. Bande ornementale selon l'une des revendications 11 ou 12, **caractérisée en ce que** le corps de bande réalisé comme un corps d'ornementation est réalisé comme une bande finie avec des éléments de fermeture (4) disposés aux extrémités de la bande de façon symétrique par rapport à l'axe longitudinal médian.

14. Bande ornementale selon l'une des revendications précédentes, **caractérisée en ce que** le support d'ornementation (2) est fait d'un matériau élastique caoutchouteux, de préférence de matériau de synthèse élastique caoutchouteux.
